# FASCICULE DE BREVET EUROPEEN

(11) **EP 3 179 011 B1**
(45) Date de publication et mention de la délivrance du brevet: **07.06.2023**
(21) Numéro de dépôt: 16200535.9
(22) Date de dépôt: 24.11.2016
(51) Int. Cl.: E04H 4/08, E04H 4/10

(54) **SYSTÈME DE MAINTIEN D'UNE COUVERTURE SUR UN VOLET D'UN BASSIN DE PISCINE**
SYSTEM ZUR AUFRECHTERHALTUNG EINER ABDECKUNG AUF EINEM ROLLO EINES SCHWIMMBECKENS
SYSTEM FOR MAINTAINING A COVER ON A SWIMMING POOL SHUTTER

(30) Priorité: 03.12.2015 FR 1561772
(43) Date de publication de la demande: 14.06.2017
(73) Titulaire: ALBON, 26140 Saint Rambert d'Albon (FR)
(72) Inventeur: ROUX, Régis, 38780 Eyzin-Pinet (FR)
(74) Mandataire: Germain Maureau

(56) Documents cités:
- EP-A1- 0 724 049
- FR-A1- 2 721 340
- US-A- 3 949 527
- US-A1- 2008 120 771
- US-A1- 2010 154 110
- US-A1- 2012 317 781
- US-B1- 6 474 022

## Description

La présente invention concerne un système de maintien d'une couverture sur un volet de bassin de piscine.

Il est connu de l'art antérieur d'utiliser une couverture afin de protéger un volet déployé sur un bassin de piscine. En effet, lorsque le volet est déployé pendant une durée relativement longue, par exemple en cas d'hivernage, le volet peut subir des salissures ou le dépôt d'éléments naturels tels que des feuilles mortes qui s'insèrent entre les lames du volet. Ainsi, la mise en place d'une couverture sur le volet permet sa protection et un nettoyage aisé.

Il est connu de l'art antérieur de disposer une couverture sur un volet et fixer cette couverture sur le volet grâce à des moyens de fixation tels que des crochets des boutons pression, etc. Il convient donc de ménager des éléments de fixation sur la couverture et sur le volet ce qui complexifie leurs fabrications.

La présente invention a pour but de résoudre tout ou partie des inconvénients mentionnés ci-dessus.

À cet effet, la présente invention concerne un ensemble de protection de piscine selon la revendication 1.

Grâce aux dispositions selon l'invention, le système de maintien de la couverture est simple à mettre en place et très économique. La couverture est ainsi maintenue sur l'ensemble de la surface du volet et garantit ainsi sa protection.

Selon un aspect de l'invention, l'élément de maintien comprend un poids ou un lest.

Selon un aspect de l'invention, l'élément de maintien est en plomb, recouvert d'au moins une couche d'époxy.

Selon un aspect de l'invention, le poids de l'élément de maintien est compris entre 100 et 550 grammes.

Selon un aspect de l'invention, le poids de l'élément de maintien est compris entre 200 et 400 grammes.

Selon un aspect de l'invention, l'élément de maintien est de forme cylindrique.

Selon un aspect de l'invention, la section de l'élément de maintien est comprise entre 75 et 750 millimètres carrés.

Selon un aspect de l'invention, la longueur de l'élément de maintien est comprise entre 50 et 150 millimètres.

Selon un aspect de l'invention, l'élément de maintien est suspendu au lien souple.

Selon un aspect de l'invention, l'élément de retenue est agencé pour venir en butée contre la couverture.

Selon un aspect de l'invention, l'élément de retenue comprend une tige rigide.

Selon un aspect de l'invention, le lien souple est agencé pour traverser une ouverture de la couverture.

Selon un aspect de l'invention, l'élément de retenue, plus particulièrement la tige rigide, est agencé pour venir en butée contre des bords de l'ouverture. Selon un aspect de l'invention, l'ouverture est constituée par un oeillet. Selon un aspect de l'invention, les bords de l'ouverture sont métalliques.

Selon un aspect de l'invention, le système de maintien comprend une pluralité d'éléments de maintien.

Préférentiellement, les éléments de maintien sont répartis le long de la périphérie de la couverture.

Préférentiellement, les éléments de maintien sont répartis équitablement le long de la périphérie de la couverture.

Préférentiellement, les éléments de maintien sont disposés à une distance comprise entre 2 et 6 mètres un à un.

Selon un aspect de l'invention, le volet comprend une pluralité de lames adjacentes et reliées pivotantes entre elles.

D'autres caractéristiques et avantages de la présente invention apparaîtront à la lumière de la description qui va suivre et à l'examen des figures ci-annexées, dans lesquelles :
- les figures 1 et 2 représentent une couverture de volet comprenant un système de maintien selon un premier mode de réalisation qui ne fait pas partie de la présente invention ;
- les figures 3 et 4 représentent une couverture de volet comprenant un système de maintien selon un deuxième mode de réalisation qui ne fait pas partie de la présente invention ; et
- les figures 5 et 6 représentent une couverture de volet comprenant un système de maintien selon un troisième mode de réalisation qui fait partie de la présente invention.

Sur l'ensemble de ces figures, des références identiques ou analogues désignent des organes ou ensemble d'organes identiques ou analogues.

Les figures 1, 3 et 5 représentent un ensemble comportant un volet 1 de bassin de piscine et une couverture 3. La couverture 3 est disposée sur le volet 1. Le volet 1, ainsi que la couverture 3 sont disposés à niveau légèrement inférieur aux rebords 2 du bassin. Un système de maintien 5 de la couverture 3 sur le volet 1 est également représenté, permettant l'ajustement et le maintien de la couverture 3 sur le volet 1. Le système de maintien 5 comprend plusieurs éléments de maintien 7 agencés pour retenir la couverture 3 sur le volet 1 par gravité.

Le volet 1 comprend une pluralité de lames adjacentes et reliées pivotantes entre elles.

La couverture 3 peut comprendre des évents 4 afin de garantir une bonne aération du volet 1.

Le système de maintien de la couverture 3 est simple à mettre en place et très économique. La couverture 3 est ainsi maintenue sur l'ensemble de la surface du volet 1 et garantit ainsi sa protection. Le système de maintien est représenté plus particulièrement en figures 2, 4 et 6.

Un élément de maintien 7 comprend un poids ou un lest 9.

Les lests 9 sont répartis le long de la périphérie de la couverture 3. Les lests 9 sont disposés à une distance comprise entre 2 et 6 mètres les uns des autres, le long d'au moins une portion de la périphérie de la couverture 3. Selon un mode de réalisation, les lests sont disposés le long de la périphérie de la couverture, uniquement sur les longueurs.

Le lest 9 est de forme cylindrique. La section du lest 9 est comprise entre 10 et 30 millimètres carrés.

La longueur du lest 9 est comprise entre 50 et 150 millimètres.

Le lest 9 est en plomb recouvert de plusieurs couches d'époxy.

Le système de maintien 5 comprend en outre un élément de fixation 11 agencé pour fixer le lest 9 sur la couverture 3.

Selon un premier mode de réalisation représenté en figure 1 et 2, l'élément de fixation 11 comprend un passant 13 agencé pour recevoir le lest 9. L'élément de fixation 11 comprend en outre un élément d'attache 15 du passant sur la couverture 3. L'élément d'attache 15 comprend une bande velours-crochet 17, par exemple une bande Velcro (marque déposée). La bande velours-crochet 17 comprend une portion solidaire de la couverture 3 et une portion solidaire du passant 13. Selon le premier mode de réalisation, l'élément de fixation 11 est agencé pour être fixé de façon amovible sur la couverture 3.

Selon un deuxième mode de réalisation représenté en figure 3 et 4, l'élément de fixation 11 comprend un passant 13 agencé pour recevoir le lest 9. L'élément de fixation 11 est fixé de façon définitive à la couverture. Par exemple, le l'élément de fixation 11 est cousu ou soudé à la couverture 3. Optionnellement, le passant 13 est venu de matière avec la couverture 3.

Selon un troisième mode de réalisation représenté en figure 5 et 6, l'élément de fixation 11 comprend un lien souple 19 fixé au lest 9 et agencé pour relier le lest 9 à la couverture 3 de façon amovible. Le lest 9 est suspendu au lien souple 19.

L'élément de fixation 11 comprend en outre un élément de retenue 21, agencé pour venir en butée contre la couverture 3. La couverture comprend une ouverture 25 comprenant des bords 27. Par exemple, l'ouverture est constituée par un oeillet, les bords de l'ouverture peuvent ainsi être métalliques. L'élément de retenue 21 comprend une tige rigide 23. L'élément de retenue 21, et plus particulièrement la tige rigide 23, est agencé pour venir en appui contre les bords 27 de l'ouverture 25. Lorsque la tige rigide 23 est en butée contre les bords 27 de l'ouverture 25, le lien souple 19 traverse l'ouverture.

Lors de la fixation du système de maintien 5 sur la couverture, l'élément de retenue 21, et plus particulièrement la tige rigide 23, est agencé pour traverser l'ouverture 25 et venir se positionner en butée contre les bords 27 de l'ouverture 25, au-dessus de la couverture.

Dans ce mode de réalisation, les lests 9 sont disposés sous la couverture 3 et sous le volet 1.

Bien entendu, la présente invention ne se limite pas aux modes de réalisation décrits et représentés, fournis à titre d'exemples illustratifs et non limitatifs.

## Revendications

1. Ensemble de protection de piscine comprenant un volet (1) configuré pour couvrir un bassin de piscine, et une couverture (3) de volet comprenant un système de maintien (5) de la couverture (3) sur le volet (1), **caractérisé en ce que** le système de maintien (5) comprend au moins un élément de maintien (7) agencé pour retenir la couverture (3) sur le volet (1) par gravité, le système de maintien (5) comprend en outre un élément de fixation (11) agencé pour fixer l'élément de maintien (7) sur la couverture (3), l'élément de fixation (11) comprenant un lien souple (19) qui est fixé à l'élément de maintien (7) et un élément de retenue (21) qui est relié au lien souple (19), l'élément de retenue (21) étant agencé pour relier de façon amovible l'élément de maintien (7) à la couverture (3).

2. Ensemble de protection de piscine selon la revendication 1, dans lequel l'élément de maintien (7) est suspendu au lien souple (19).

3. Ensemble de protection de piscine selon l'une quelconque des revendications précédentes, dans lequel l'élément de retenue (21) est agencé venir en butée contre la couverture (3).

4. Ensemble de protection de piscine selon l'une quelconque des revendications précédentes, dans lequel l'élément de retenue (21) comprend une tige rigide (23).

5. Ensemble de protection de piscine selon l'une quelconque des revendications précédentes, dans lequel le lien souple (19) est agencé pour traverser une ouverture (25) de la couverture (3).

6. Ensemble de protection de piscine selon la revendication 5, dans lequel l'élément de retenue (21) est agencé pour venir en butée contre des bords (27) de l'ouverture (25).

7. Ensemble de protection de piscine selon la revendication 5 ou 6, dans lequel l'ouverture (25) est constituée par un oeillet.

8. Ensemble de protection de piscine selon l'une quelconque des revendications 5 à 7, dans lequel les bords (27) de l'ouverture (25) sont métalliques.

9. Ensemble de protection de piscine selon l'une quelconque des revendications précédentes, dans lequel l'élément de maintien (7) comprend un poids ou un lest qui est disposé sous la couverture (3) et sous le volet (1).

## Patentansprüche

1. Schwimmbadschutzeinheit, einen Rollladen (1) umfassend, konfiguriert, um ein Schwimmbadbecken abzudecken, und eine Rollladenabdeckung (3), die ein Haltesystem (5) der Abdeckung (3) über dem Rollladen (1) umfasst, **dadurch gekennzeichnet, dass** das Haltesystem (5) mindestens ein Halteelement (7) umfasst, eingerichtet, um die Abdeckung (3) über dem Rollladen (1) durch Schwerkraft zurückzuhalten, wobei das Haltesystem (5) ferner ein Befestigungselement (11) umfasst, das zum Befestigen des Halteelements (7) an der Abdeckung (3) eingerichtet ist, wobei das Befestigungselement (11) eine flexible Verbindung (19) umfasst, die am Halteelement (7) befestigt ist, und ein Rückhalteelement (21), das mit der flexiblen Verbindung (19) verbunden ist, wobei das Rückhalteelement (21) eingerichtet ist, um das Halteelement (7) abnehmbar mit der Abdeckung (3) zu verbinden.

2. Schwimmbadschutzeinheit nach Anspruch 1, wobei das Halteelement (7) an der flexiblen Verbindung (19) aufgehängt ist.

3. Schwimmbadschutzeinheit nach einem der vorhergehenden Ansprüche, wobei das Rückhalteelement (21) eingerichtet ist, um an der Abdeckung (3) anzuliegen.

4. Schwimmbadschutzeinheit nach einem der vorhergehenden Ansprüche, wobei das Rückhalteelement (21) einen starren Stab (23) umfasst.

5. Schwimmbadschutzeinheit nach einem der vorhergehenden Ansprüche, wobei die flexible Verbindung (19) eingerichtet ist, um durch eine Öffnung (25) der Abdeckung (3) zu verlaufen.

6. Schwimmbadschutzeinheit nach Anspruch 5, wobei das Rückhalteelement (21) eingerichtet ist, um an den Kanten (27) der Öffnung (25) anzuliegen.

7. Schwimmbadschutzeinheit nach Anspruch 5 oder 6, wobei die Öffnung (25) aus einer Öse besteht.

8. Schwimmbadschutzeinheit nach einem der Ansprüche 5 bis 7, wobei die Ränder (27) der Öffnung (25) aus Metall sind.

9. Schwimmbadschutzeinheit nach einem der vorhergehenden Ansprüche, wobei das Halteelement (7) ein Gewicht oder Ballast umfasst, der unter der Abdeckung (3) und unter dem Rollladen (1) angeordnet ist.

## Claims

1. A swimming pool protection assembly comprising a shutter (1) configured to cover a swimming pool basin, and a shutter cover (3) comprising a holding system (5) for holding the cover (3) on the shutter (1), **characterized in that** the holding system (5) comprises at least one holding element (7) arranged to retain the cover (3) on the shutter (1) by gravity, the holding system (5) further comprises a fastening element (11) arranged to fasten the holding element (7) to the cover (3), the fastening element (11) comprising a flexible link (19) which is fastened to the holding element (7) and a retaining element (21) which is connected to the flexible link (19), the retaining element (21) being arranged to removably connect the holding element (7) to the cover (3).

2. The swimming pool protection assembly according to claim 1, wherein the holding element (7) is suspended from the flexible link (19).

3. The swimming pool protection assembly according to any one of the preceding claims, wherein the retaining element (21) is arranged to abut against the cover (3).

4. The swimming pool protection assembly according to any one of the preceding claims, wherein the retaining element (21) comprises a rigid rod (23).

5. The swimming pool protection assembly according to any one of the preceding claims, wherein the flexible link (19) is arranged to pass through an opening (25) of the cover (3).

6. The swimming pool protection assembly according to claim 5, wherein the retaining element (21) is arranged to abut against edges (27) of the opening (25).

7. The swimming pool protection assembly according to claim 5 or 6, wherein the opening (25) is constituted by an eyelet.

8. The swimming pool protection assembly according to any one of claims 5 to 7, wherein the edges (27) of the opening (25) are metallic.

9. The swimming pool protection assembly according to any one of the preceding claims, wherein the holding element (7) comprises a weight or a ballast which is disposed under the cover (3) and under the shutter (1).
